# NEUE EUROPÄISCHE PATENTSCHRIFT

(11) **EP 1 975 114 B2**
(45) Veröffentlichungstag und Bekanntmachung des Hinweises auf die Entscheidung über den Einspruch: **17.03.2021**
(45) Hinweis auf die Patenterteilung: 29.07.2015
(21) Anmeldenummer: 08004305.2
(22) Anmeldetag: 07.03.2008
(51) Int. Cl.: B66F 9/075, B66F 9/08

(54) **Schwingungskompensation am Hubgerüst eines Flurförderzeugs**
Oscillation compensation for the lifting frame of an industrial truck
Compensation des oscillations sur un châssis de levage d'un chariot de manutention

(30) Priorität: 30.03.2007 DE 102007015488
(43) Veröffentlichungstag der Anmeldung: 01.10.2008
(73) Patentinhaber: STILL GmbH, 22113 Hamburg (DE)
(72) Erfinder: Greiner, Jürgen, 72768 Reutlingen (DE); Bez, Rolf, 72555 Metzingen (DE); Arnold, Eckard, 98693 Ilmenau (DE); Zimmert, NIco, 70372 Stuttgart (DE); Sawodny, Oliver, 70186 Stuttgart (DE)
(74) Vertreter: Patentship Patentanwaltsgesellschaft mbH

(56) Entgegenhaltungen:
- EP-A- 0 427 001
- WO-A-2008/006928
- DE-A1- 4 408 757
- DE-A1- 10 305 902
- DE-A1-102004 048 519
- DE-C2- 3 210 951
- GB-A- 2 379 434

## Beschreibung

Die Erfindung betrifft ein Flurförderzeug, insbesondere Schubmaststapler, mit einem Hubgerüst und einem Stellglied zum Bewegen des Hubgerüsts relativ zu einem Fahrzeugrahmen des Flurförderzeugs. Insbesondere betrifft die Erfindung ein Flurförderzeug mit mindestens einem Sensor zum Erkennen eines elastischen Schwingens des Hubgerüsts, der mit einer elektronischen Steuervorrichtung in Wirkverbindung steht, mit welcher das Stellglied zum Verschieben des Hubgerüsts ansteuerbar ist.

Bei Flurförderzeugen der genannten Art kann es sich um Schubmaststapler, aber auch um Gegengewichtsgabelstapler handeln. Bei Schubmaststaplern kann das Hubgerüst relativ zum Fahrzeugrahmen horizontal in Hauptfahrrichtung des Flurförderzeugs verschoben werden. Diese Schubbewegung wird mittels eines Stellglieds durchgeführt, welches die zum Verschieben des Hubgerüsts erforderliche Kraft erzeugt. Das Stellglied kann beispielsweise von einem Hydraulikzylinder oder von einem elektromechanischen Aktuator gebildet sein.

Weiter kann das Hubgerüst gegenüber dem Fahrzeugrahmen neigbar sein. Bei Schubmaststaplern ist die Neigbarkeit des Hubgerüsts oft zusätzlich zur horizontalen Verschiebbarkeit vorgesehen. Die Neigeachse des Hubgerüsts ist dabei rechtwinklig zur Hauptfahrrichtung des Hubgerüsts ausgerichtet. Bei Gegengewichtsgabelstaplern stellt die Neigbarkeit in der Regel die einzige Bewegungsmöglichkeit des Hubgerüsts relativ zum Fahrzeugrahmen dar. Das Stellglied zum Neigen des Hubgerüsts kann ebenfalls von einem Hydraulikzylinder oder von einem elektromechanischen Aktuator gebildet sein.

Bei allen gattungsgemäßen Flurförderzeugen besteht potentiell das Problem, dass das Hubgerüst in bestimmten Betriebssituationen zum Schwingen neigt. Hierbei sind insbesondere Schwingungsbewegungen störend, bei denen die Richtung der Auslenkung des Hubgerüsts der Hauptfahrrichtung des Flurförderzeugs entspricht. Angeregt wird das Hubgerüst zu einer solchen Schwingungsbewegung beispielsweise durch die Schubbewegung des Hubgerüsts, durch die Neigebewegung des Hubgerüsts oder durch ein Bremsen oder Beschleunigen des Flurförderzeugs insgesamt. Insbesondere dann, wenn das teleskopische Hubgerüst nach oben ausgefahren ist, erreicht die Schwingung häufig Amplituden, die so groß sind, dass die Bedienperson die Schwingung erst abklingen lässt, bevor beispielsweise mit der am Hubgerüst befestigten Lastgabel in ein Regal eingefahren wird.

Aus der EP 0427001, die den Stand der Technik darstellt, ist ein gattungsgemäßes Flurförderzeug bekannt.

Der vorliegenden Erfindung liegt die Aufgabe zugrunde, ein Flurförderzeug zur Verfügung zu stellen, bei dem Schwingungen des Hubgerüsts weitgehend verhindert werden.

Diese Aufgabe wird erfindungsgemäß durch die Merkmale des Anspruchs 1 gelöst. Bei der Bewegung des Stellglieds, die dem Schwingen des Hubgerüsts entgegen wirkt, handelt es sich um eine periodische Ausgleichsbewegung.

Wie einleitend bereits erwähnt, ist die Erfindung vorteilhaft einsetzbar, wenn das Hubgerüsts mittels des Stellglieds in im Wesentlichen horizontaler Richtung bewegbar ist. Bei dem Stellglied handelt es sich dabei um einen Teil der Schubvorrichtung für das Hubgerüsts eines Schubmaststaplers.

Zweckmäßig ist es weiter, wenn das Stellglied von einem Hydraulikzylinder gebildet ist und die elektronische Steuervorrichtung ein dem Hydraulikzylinder vorgeschaltetes Ventil ansteuert. Bei dem Einsatz eines Hydraulikzylinders als Stellglied kann die übliche Antriebsandordnung für die Bewegung des Hubgerüsts weiter verwendet werden. Lediglich das dem Hydraulikzylinder vorgeschaltete Ventil muss hinsichtlich der Reaktionszeit und des Ansprechverhaltens an die gestiegenen Anforderungen angepasst werden.

Mindestens ein Sensor zum Erkennen eines elastischen Schwingens des Hubgerüsts weist mindestens einen Dehnungsmessstreifen auf. Der Dehnungsmessstreifen (DMS) wird an einem nicht ausfahrbaren Standmast des Hubgerüsts befestigt. Er erfasst die durch die Schwingungen des Hubgerüsts hervorgerufenen geringfügigen elastischen Längenänderungen des Standmasts.

Bevorzugt ist der einen Dehnungsmessstreifen aufweisende Sensor oberhalb einer horizontalen Achse angeordnet, um die das Hubgerüst neigbar ist.

Alternativ oder zusätzlich kann mindestens ein Sensor zum Erkennen eines elastischen Schwingens des Hubgerüsts mindestens einen Beschleunigungssensor oder mindestens einen Gyroskopsensor aufweisen. Der Beschleunigungssensor misst direkt die durch die Schwingungsbewegung auftretende Beschleunigung des freien Mastendes. Im Gegensatz hierzu misst der Gyroskopsensor die während der Schwingungsbewegung stattfindende Änderung der absoluten Winkellage des freien Mastendes.

Vorteilhafterweise ist der einen Beschleunigungssensor oder einen Gyroskopsensor aufweisende Sensor an einem höhenbewegbaren Ausfahrmast des Hubgerüsts angeordnet. Wenn der Sensor oben an dem am weitesten ausfahrbaren Ausfahrmast des Hubgerüsts angeordnet ist, befindet sich der Sensor stets am obersten Ende des Hubgerüsts. Die Schwingungsbewegung weist an dieser Stelle die größte Auslenkung auf und kann folglich dort am besten gemessen werden.

Eine andere mögliche Ausgestaltungsform besteht darin, dass mindestens ein Sensor zum Erkennen eines elastischen Schwingens des Hubgerüsts mindestens einen Druck- oder Kraftsensor aufweist, der die auf das Stellglied wirkende Kraft erfasst. Dies erlaubt ein indirektes Messen der Hubgerüstschwingungen über die auf das Stellglied wirkende Reaktionskraft der Schwingungen. Wenn das Stellglied als Hydraulikzylinder ausgeführt ist, kann mit dem Drucksensors die während des Schwingens auftretende periodische Druckänderung des Hydrauliköls erfasst werden.

Gemäß einer zweckmäßigen Weiterbildung der Erfindung ist die elektronische Steuervorrichtung derart ausgeführt, dass die Bewegung des Stellglieds, die dem Schwingen des Hubgerüsts entgegen wirkt, unter Berücksichtigung mindestens eines Betriebsparameters des Flurförderzeugs ermittelt wird.

Ein Betriebsparameter ist von der momentanen horizontalen Position und/oder der momentanen horizontalen Bewegungsgeschwindigkeit des Hubgerüsts gebildet.

Einen weiteren Betriebsparameter stellt die momentane Neigung und/oder die momentane Neigungsgeschwindigkeit des Hubgerüsts dar.

Ein dritter Betriebsparameter kann von der momentanen Hubhöhe und/oder von der momentanen Hub- oder Senkgeschwindigkeit des Hubgerüsts gebildet sein.

Ein weiterer Betriebsparameter ist schließlich von dem Gewicht einer mit dem Hubgerüst angehobenen Last gebildet.

Die genannten Betriebsparameter haben einen wesentlichen Einfluss auf das Schwingungsverhalten des Hubgerüsts. Sie werden deshalb von der Steuervorrichtung bei der Ermittlung der Ausgleichsbewegung berücksichtigt.

Weiter kommen als zur berücksichtigende Betriebsparameter die momentane Fahrgeschwindigkeit des Flurförderzeugs und der momentane Bremszustand des Flurförderzeugs in Betracht.

Besonders vorteilhaft ist es, wenn in der elektronischen Steuervorrichtung ein Regelalgorithmus implementiert ist, mit dem eine Stellgröße für die Bewegung des Stellglieds ermittelt wird. Es handelt sich hierbei um einen echten Regelkreis, bei dem die tatsächliche Schwingungsintensität des Hubgerüsts auf die Regelstrecke rückgekoppelt wird. Auf diese Weise gelingt es, ein Schwingen des Hubgerüsts annähernd vollständig auszuschließen.

Weitere Vorteile und Einzelheiten der Erfindung werden anhand des in der schematischen Figur dargestellten Ausführungsbeispiels näher erläutert.

Die Figur zeigt ein erfindungsgemäßes, als Schubmaststapler ausgeführtes Flurförderzeug. Zu erkennen ist ein Fahrzeugrahmen 1, auf dem ein Fahrerstand 2 angeordnet ist. Ebenfalls auf dem Fahrzeugrahmen angeordnet ist ein Batterieblock 3, der sämtliche Antriebe des Schubmaststaplers mit elektrischer Energie versorgt.

Ein Hubgerüst 4 ist an dem Fahrzeugrahmen 1 mittels eines Schubschlittens 5 neigbar und in Hauptfahrrichtung 6 verschiebbar gelagert. Das Hubgerüst 4 ist in vollständig zurückgeschobener Position eingezeichnet. Ebenfalls dargestellt ist die vollständig vorgeschobene Position 4a des Hubgerüsts 4. Die Schubbewegung des Hubgerüsts 4 wird von einem Stellglied 9 durchgeführt, das beispielsweise als Hydraulikzylinder oder als elektromechanische Einheit ausgeführt sein kann. Unabhängig vom horizontalen Verschieben des Hubgerüsts 4 kann das Hubgerüst um die Neigeachse 7 geneigt werden. Die waagrechte Neigeachse 7 ist senkrecht zur Hauptfahrrichtung 6 ausgerichtet.

Darüber hinaus ist das Hubgerüst 4 in üblicher Weise teleskopisch nach oben ausfahrbar. Hierzu weist das Hubgerüst 4 einen am Schubschlitten 5 befestigten und dam it nicht höhen bewegbaren Stand mast auf, sowie einen oder mehrere Ausfahrmasten, die relativ zum Standmast nach oben ausgefahren werden können. Ein als Lastgabel 8 ausgeführtes Lastaufnahmemittel ist am Hubgerüst 4 auf- und abbewegbar geführt.

Während des Betriebs des Schubmaststaplers treten häufig Betriebssituationen auf, bei denen das Hubgerüst 4 zum Schwingen kommt. Insbesondere treten Schwingungsbewegungen auf, bei denen sich das obere Ende des Hubgerüsts 4 in Richtung 6 nach vorne und hinten bewegt.

Mit der nachfolgend beschriebenen erfindungsgemäßen Anordnung können diese Schwingungen weitgehend vermieden oder schnell kompensiert werden:

Ein Sensor 10 zum Erkennen eines elastischen Schwingens des Hubgerüsts 4 ist an dem Stand mast des Hubgerüsts 4, oberhalb der Schwenkachse 7 befestigt. Der Sensor 10 ist im vorliegenden Ausführungsbeispiel als Dehnungsmessstreifen (DMS) ausgeführt. Elastische Verformungen des Standmasts werden von dem Sensor 10 erfasst. Eine elektronische Steuervorrichtung 15 wertet das Signal des Sensors 10 aus und rekonstruiert den Biegungszustand des Masts. In der Steuervorrichtung ist ein Regelalgorithmus implementiert, mit dem eine aktive Ausgleichsbewegung ermittelt wird, mit welcher das Stellglied 9 dem Schwingen entgegen wirkt.

Weiter ist am oberen Ende des Ausfahrmasts ein Sensor 14 angeordnet, der die Bewegung des oberen Mastendes erfasst. Dieser Sensor 14 kann auf dem Prinzip eines Beschleunigungssensors, der die Beschleunigung des oberen Mastendes misst, oder auf dem Prinzip eines Gyroskopsensors, der die Winkellage des oberen Mastendes misst, beruhen.

Die Berechnung der Ausgleichsbewegung in der Steuervorrichtung 15 kann ausschließlich auf dem Signal des Sensors 10, welches die Mastbiegung wiedergibt, ausschließlich auf dem Signal des Sensors 14, welches die Bewegung des oberen Mastendes wiedergibt, oder auf den Signalen beider Sensoren 10 und 14 beruhen.

Außer dem Signal des Sensors 10 bzw. 14 verarbeitet die Steuervorrichtung 15 noch weitere Signale. Die Ausgleichsbewegung wird dadurch an den momentanen Zustand des Hubgerüsts 4 angepasst, was die Effektivität der Ausgleichsbewegung erhöht. Bei den meisten Signalen handelt es sich um das Signal eines Sensors 11 für die Position des Schubschlittens 5, um das Signal eines Sensors 12 für die Höhe der Lastgabel 8 und um das Signal eines Sensors 13 für das Lastgewicht. Weiter können die momentane Fahrgeschwindigkeit und der Bremszustand (Bremse betätigt oder gelöst) berücksichtigt werden.

## Patentansprüche

1. Flurförderzeug, insbesondere Schubmaststapler, mit einem Hubgerüst (4) und einem Stellglied (9) zum Bewegen des Hubgerüsts (4) relativ zu einem Fahrzeugrahmen (1) des Flurförderzeugs, wobei mindestens ein Sensor (10, 14) zum Erkennen eines elastischen Schwingens des Hubgerüsts (4) vorgesehen ist, der mit einer elektronischen Steuervorrichtung (15) in Wirkverbindung steht, mit welcher das Stellglied (9) zum Verschieben des Hubgerüsts (4) ansteuerbar ist,
**dadurch gekennzeichnet,**
**dass** bei einem erkanntem Schwingen des Hubgerüsts (4) durch eine aktive und periodische Ausgleichsbewegung des Stellglieds (9) dem Schwingen des Hubgerüsts (4) entgegen gewirkt wird, und die Schwingungsbewegung zumindest annähernd gestoppt wird.

2. Flurförderzeug nach Anspruch 1, **dadurch gekennzeichnet, dass** das Hubgerüsts (4) mittels des Stellglieds (9) in im Wesentlichen horizontaler Richtung bewegbar ist.

3. Flurförderzeug nach Anspruch 1 oder 2, **dadurch gekennzeichnet, dass** das Hubgerüst (4) mittels des Stellglieds um eine im Wesentlichen horizontale Achse (7) neigbar ist.

4. Flurförderzeug nach einem der Ansprüche 1 bis 3, **dadurch gekennzeichnet, dass** das Stellglied (9) von einem Hydraulikzylinder gebildet ist und die elektronische Steuervorrichtung ein dem Hydraulikzylinder vorgeschaltetes Ventil ansteuert.

5. Flurförderzeug nach einem der Ansprüche 1 bis 4, **dadurch gekennzeichnet, dass** mindestens ein Sensor (10) zum Erkennen eines elastischen Schwingens des Hubgerüsts (4) mindestens einen Dehnungsmessstreifen aufweist.

6. Flurförderzeug nach Anspruch 5, **dadurch gekennzeichnet, dass** der einen Dehnungsmessstreifen aufweisende Sensor (10) oberhalb einer horizontalen Achse angeordnet ist, um die das Hubgerüst (4) neigbar ist.

7. Flurförderzeug nach einem der Ansprüche 1 bis 6, **dadurch gekennzeichnet, dass** mindestens ein Sensor (14) zum Erkennen eines elastischen Schwingens des Hubgerüsts (4) mindestens einen Beschleunigungssensor oder mindestens einen Gyroskopsensor aufweist.

8. Flurförderzeug nach einem der Ansprüche 1 bis 7, **dadurch gekennzeichnet, dass** der einen Beschleunigungssensor oder einen Gyroskopsensor aufweisende Sensor (14) an einem höhenbewegbaren Ausfahrmast des Hubgerüsts (4) angeordnet ist.

9. Flurförderzeug nach einem der Ansprüche 1 bis 8, **dadurch gekennzeichnet, dass** mindestens ein Sensor zum Erkennen eines elastischen Schwingens des Hubgerüsts (4) mindestens einen Druck- oder Kraftsensor aufweist, der die auf das Stellglied wirkende Kraft erfasst.

10. Flurförderzeug nach einem der Ansprüche 1 bis 9, **dadurch gekennzeichnet, dass** die elektronische Steuervorrichtung (15) derart ausgeführt ist, dass die Bewegung des Stellglieds (9), die dem Schwingen des Hubgerüsts (4) entgegen wirkt, unter Berücksichtigung mindestens eines Betriebsparameters des Flurförderzeugs ermittelt wird.

11. Flurförderzeug nach Anspruch 10, **dadurch gekennzeichnet, dass** ein Betriebsparameter von der momentanen horizontalen Position und/oder der momentanen horizontalen Bewegungsgeschwindigkeit des Hubgerüsts (4) gebildet ist.

12. Flurförderzeug nach Anspruch 10 oder 11, **dadurch gekennzeichnet, dass** ein Betriebsparameter von der momentanen Neigung und/oder der momentanen Neigungsgeschwindigkeit des Hubgerüsts (4) gebildet ist.

13. Flurförderzeug nach einem der Ansprüche 10 bis 12, **dadurch gekennzeichnet, dass** ein Betriebsparameter von der momentanen Hubhöhe und/oder von der momentanen Hub- oder Senkgeschwindigkeit des Hubgerüsts (4) gebildet ist.

14. Flurförderzeug nach einem der Ansprüche 10 bis 13, **dadurch gekennzeichnet, dass** ein Betriebsparameter von dem Gewicht einer mit dem Hubgerüst (4) angehobenen Last gebildet ist.

15. Flurförderzeug nach einem der Ansprüche 10 bis 14, **dadurch gekennzeichnet, dass** ein Betriebsparameter von der momentanen Fahrgeschwindigkeit des Flurförderzeugs gebildet ist.

16. Flurförderzeug nach einem der Ansprüche 10 bis 15, **dadurch gekennzeichnet, dass** ein Betriebsparameter von dem momentanen Bremszustand des Flurförderzeugs gebildet ist.

17. Flurförderzeug nach einem der Ansprüche 10 bis 16, **dadurch gekennzeichnet, dass** in der elektronischen Steuervorrichtung ein Regelalgorithmus implementiert ist, mit dem eine Stellgröße für die Bewegung des Stellglieds (9) ermittelt wird.

## Claims

1. Industrial truck, in particular reach truck, having a lifting frame (4) and an actuator element (9) for moving the lifting frame (4) relative to a vehicle frame (1) of the industrial truck, wherein at least one sensor (10, 14) is provided for detecting elastic oscillation of the lifting frame (4), which sensor (10, 14) is operatively connected to an electronic control device (15) with which the actuator element (9) can be actuated to move the lifting frame (4),
**characterized**
**in that** when oscillation of the lifting frame (4) is detected, the oscillation of the lifting frame (4) is counteracted by an active and periodic compensation movement of the actuator element (9), and the oscillation movement is stopped at least approximately.

2. Industrial truck according to Claim 1, **characterized in that** the lifting frame (4) can be moved essentially in the horizontal direction by means of the actuator element (9).

3. Industrial truck according to Claim 1 or 2, **characterized in that** the lifting frame (4) can be inclined about an essentially horizontal axis (7) by means of the actuator element.

4. Industrial truck according to one of Claims 1 to 3,
**characterized in that** the actuator element (9) is formed by a hydraulic cylinder, and the electronic control device actuates a valve which is connected upstream of the hydraulic cylinder.

5. Industrial truck according to one of Claims 1 to 4,
**characterized in that** at least one sensor (10) for detecting elastic oscillation of the lifting frame (4) has at least one strain gauge.

6. Industrial truck according to Claim 5, **characterized in that** the sensor (10) which has a strain gauge is arranged above a horizontal axis about which the lifting frame (4) can be inclined.

7. Industrial truck according to one of Claims 1 to 6,
**characterized in that** at least one sensor (14) for detecting elastic oscillation of the lifting frame (4) has at least one acceleration sensor or at least one gyroscopic sensor.

8. Industrial truck according to one of Claims 1 to 7,
**characterized in that** the sensor (14) which has an acceleration sensor or a gyroscopic sensor is arranged on a vertically movable extendable mast of the lifting frame (4).

9. Industrial truck according to one of Claims 1 to 8,
**characterized in that** at least one sensor for detecting elastic oscillation of the lifting frame (4) has at least one pressure sensor or force sensor which detects the force acting on the actuator element.

10. Industrial truck according to one of Claims 1 to 9,
**characterized in that** the electronic control device (15) is embodied in such a way that the movement of the actuator element (9) which counteracts the oscillation of the lifting frame (4) is determined by taking into account at least one operating parameter of the industrial truck.

11. Industrial truck according to Claim 10,
**characterized in that** an operating parameter is formed by the instantaneous horizontal position and/or the instantaneous horizontal speed of movement of the lifting frame (4).

12. Industrial truck according to Claim 10 or 11,
**characterized in that** an operating parameter is formed by the instantaneous inclination and/or the instantaneous speed of inclination of the lifting frame (4).

13. Industrial truck according to one of Claims 10 to 12, **characterized in that** an operating parameter is formed by the instantaneous lifting height and/or by the instantaneous lifting speed or lowering speed of the lifting frame (4).

14. Industrial truck according to one of Claims 10 to 13, **characterized in that** an operating parameter is formed by the weight of a load which is lifted with the lifting frame (4).

15. Industrial truck according to one of Claims 10 to 14, **characterized in that** an operating parameter is formed by the instantaneous velocity of the industrial truck.

16. Industrial truck according to one of Claims 10 to 15, **characterized in that** an operating parameter is formed by the instantaneous braking state of the industrial truck.

17. Industrial truck according to one of Claims 10 to 16, **characterized in that** a control algorithm, with which a manipulated variable for the movement of the actuator element (9) is determined, is implemented in the electronic control device.

## Revendications

1. Chariot de manutention, en particulier chariot élévateur à mât rétractable, avec un cadre de levage (4) et un organe de réglage (9) pour le déplacement du cadre de levage (4) par rapport à un châssis de véhicule (1) du chariot de manutention, dans lequel il est prévu au moins un capteur (10, 14) pour reconnaître une oscillation élastique du cadre de levage (4), qui est en liaison active avec un dispositif de commande électronique (15), avec lequel l'organe de réglage (9) peut être commandé pour le déplacement du cadre de levage (4),
**caractérisé en ce que,**
en présence d'une oscillation reconnue du cadre de levage (4), on s'oppose à l'oscillation du cadre de levage (4) par un mouvement de compensation actif et périodique de l'organe de réglage (9), et le mouvement d'oscillation est au moins approximativement arrêté.

2. Chariot de manutention selon la revendication 1,
**caractérisé en ce que** le cadre de levage (4) peut être déplacé dans une direction essentiellement horizontale au moyen de l'organe de réglage (9).

3. Chariot de manutention selon la revendication 1 ou 2, **caractérisé en ce que** le cadre de levage (4) peut être incliné autour d'un axe essentiellement horizontal (7) au moyen de l'organe de réglage.

4. Chariot de manutention selon l'une quelconque des revendications 1 à 3, **caractérisé en ce que** l'organe de réglage (9) est formé par un cylindre hydraulique et le dispositif de commande électronique commande une soupape placée en amont du cylindre hydraulique.

5. Chariot de manutention selon l'une quelconque des revendications 1 à 4, **caractérisé en ce qu'au** moins un capteur (10) destiné à reconnaître une oscillation élastique du cadre de levage (4) présente au moins une jauge extensométrique.

6. Chariot de manutention selon la revendication 5, **caractérisé en ce que** le capteur (10) présentant une jauge extensométrique est disposé au-dessus d'un axe horizontal, autour duquel le cadre de levage (4) est inclinable.

7. Chariot de manutention selon l'une quelconque des revendications 1 à 6, **caractérisé en ce qu'**au moins un capteur (14) destiné à reconnaître une oscillation élastique du cadre de levage (4) présente au moins un capteur d'accélération ou au moins un capteur gyroscopique.

8. Chariot de manutention selon l'une quelconque des revendications 1 à 7, **caractérisé en ce que** le capteur (14) présentant un capteur d'accélération ou un capteur gyroscopique est disposé sur un mât extensible mobile en hauteur du cadre de levage (4).

9. Chariot de manutention selon l'une quelconque des revendications 1 à 8, **caractérisé en ce qu'au** moins un capteur destiné à reconnaître une oscillation élastique du cadre de levage (4) présente au moins un capteur de pression ou de force, qui détecte la force agissant sur l'organe de réglage.

10. Chariot de manutention selon l'une quelconque des revendications 1 à 9, **caractérisé en ce que** le dispositif de commande électronique (15) est configuré de telle manière que le mouvement de l'organe de réglage (9), qui s'oppose à l'oscillation du cadre de levage (4), soit déterminé en tenant compte d'au moins un paramètre de fonctionnement du chariot de manutention.

11. Chariot de manutention selon la revendication 10, **caractérisé en ce qu'**un paramètre de fonctionnement est formé par la position horizontale instantanée et/ou la vitesse de déplacement horizontale instantanée du cadre de levage (4).

12. Chariot de manutention selon la revendication 10 ou 11, **caractérisé en ce qu'**un paramètre de fonctionnement est formé par l'inclinaison instantanée et/ou la vitesse d'inclinaison instantanée du cadre de levage (4).

13. Chariot de manutention selon l'une quelconque des revendications 10 à 12, **caractérisé en ce qu'**un paramètre de fonctionnement est formé par la hauteur de levage instantanée et/ou la vitesse de levage ou de descente instantanée du cadre de levage (4).

14. Chariot de manutention selon l'une quelconque des revendications 10 à 13, **caractérisé en ce qu'**un paramètre de fonctionnement est formé par le poids d'une charge soulevée avec le cadre de levage (4).

15. Chariot de manutention selon l'une quelconque des revendications 10 à 14, **caractérisé en ce qu'**un paramètre de fonctionnement est formé par la vitesse de roulage instantanée du chariot de manutention.

16. Chariot de manutention selon l'une quelconque des revendications 10 à 15, **caractérisé en ce qu'**un paramètre de fonctionnement est formé par l'état de freinage instantané du chariot de manutention.

17. Chariot de manutention selon l'une quelconque des revendications 10 à 16, **caractérisé en ce qu'**un algorithme de réglage est mis en œuvre dans le dispositif de commande électronique, avec lequel on détermine une grandeur de réglage pour le mouvement de l'organe de réglage (9).
